# EUROPÄISCHE PATENTSCHRIFT

(11) **EP 0 946 120 B1**
(45) Veröffentlichungstag und Bekanntmachung des Hinweises auf die Patenterteilung: **20.03.2002**
(21) Anmeldenummer: 97954917.7
(22) Anmeldetag: 15.12.1997
(51) Int. Cl.: A47L 15/00

(54) **UNABHÄNGIGE DOSIERSTEUERUNG FÜR WASCHMACHINEN**
INDEPENDENT DOSING CONTROL SYSTEM FOR WASHING MACHINES
SYSTEME DE COMMANDE DE DOSAGE INDEPENDANT POUR MACHINES A LAVER

(30) Priorität: 23.12.1996 DE 19654090
(43) Veröffentlichungstag der Anmeldung: 06.10.1999
(73) Patentinhaber: HENKEL-ECOLAB GmbH & CO. OHG, 40589 Düsseldorf (DE)
(72) Erfinder: Amberg, Günther, 41472 Neuss (DE); Kamml, Hubert, 83334 Inzell (DE)
(74) Vertreter: Wacker, Manfred, Dr.
(86) Internationale Anmeldenummer: EP9707039
(87) Internationale Veröffentlichungsnummer: WO9827858

(56) Entgegenhaltungen:
- EP-A- 0 077 463
- EP-A- 0 379 950
- EP-A- 0 611 159
- US-A- 4 932 227

## Beschreibung

Die Erfindung betrifft ein Verfahren zur Steuerung der Dosierung von Waschmitteln in mehrstufig arbeitenden Waschmaschinen mit mindestens einer Einspülkammer, wobei der Eintritt von Wasser in eine Einspülkammer der Waschmaschine ohne Eingriff in die Waschmaschinensteuerung die einmalige Dosierung einer vorbestimmbaren Waschmittelmenge auslöst.

Die Erfindung betrifft außerdem eine Steuerungsvorrichtung zur Durchführung eines Verfahrens zur Steuerung der Dosierung von Waschmitteln in mehrstufig arbeitenden Waschmaschinen, wobei in mindestens einer Einspülkammer der Waschmaschine ein Feuchtesensor angeordnet und ohne Verbindung zur Waschmaschinensteuerung über eine Signalleitung mit einem separaten Dosiersystem verbunden ist und diese Anordnung so ausgebildet ist, daß bei Eintritt von Wasser in eine mit dem Feuchtesensor ausgestattete Einspülkammer ein Signal erzeugt wird, das intern in der Dosiersteuerung des separaten Dosiersystems verarbeitet wird und die Dosierung einer vorbestimmbaren Waschmittelmenge auslöst.

Mehrstufige oder nach dem Mehrbadverfahren arbeitende Waschmaschinen führen mindestens zwei der Arbeitsstufen Vorwäsche, Hauptwäsche, Klarwäsche, Spülen, Weichspülen, Nachsäuern, Neutralisieren, Desinfizieren, Trocknen usw. durch. Für einige dieser Arbeitsstufen werden Waschmittel oder Waschhilfsmittel benötigt, die in automatisch arbeitenden Waschmaschinen auch automatisch eingespült werden. Hierzu ist im allgemeinen eine Einspülkammer je Stufe vorhanden, wobei die Steuerung der Waschmaschine die Förderung von Wasser zum Einspülen der Waschmittel oder Waschhilfsmittel in die jeweilige Einspülkammer besorgt.

Wasch- oder Waschhilfsmittel können pulverförmig, flüssig oder pastenförmig sein. Automatische Dosiersysteme für diese Mittel erhalten ihre Steuersignale im allgemeinen von der Steuerung der Waschmaschine. Dies trifft sowohl auf integrierte als auch auf getrennte Systeme zu, für deren Anschluß ein Eingriff in die Waschmaschinensteuerung erforderlich ist. Solche Systeme sind aufwendig und die Anlagen, selbst wenn sie von vornherein in integrierter Weise alle Funktionen berücksichtigen, sehr teuer.

Die Elektronisierung der Steuerung ermöglicht zwar komfortable Systeme zu sinkenden Preisen, jedoch ist besonders die Nachrüstung von Dosiersystemen durch den hierfür erforderlichen Eingriff in die Waschmaschinenelektronik kompliziert und aufwendig.

Das eingangs genannte Verfahren ist aus der EP-A-0 611 159 bekannt. Neben einem ersten Wassersensor in der Einspülkammer ist ein zweiter Wassersensor am Tank vorgesehen, durch den die Steuereinrichtung die Informationen über den Status des laufenden Waschprogrammes erhält. Ist das Waschprogramm an eine bestimmte Stelle angelangt und zeigt dann der erste Sensor das Einfließen von Wasser in die Einspülkammer, wird Waschmittel aus dem Tank in den Waschtank eindosiert. Der zweite Sensor dient dazu, ein Eindosieren von Waschmittel beispielsweise bei späteren Spülvorgängen zu vermeiden. Bei solchen Spülvorgängen fließt nämlich üblicherweise ebenfalls Wasser in die Einspülkammer und von dort aus in den Waschtank. Das Erreichen dieser Spülstufe wird vom zweiten Sensor erfaßt und zur Steuereinrichtung weitergeleitet, die das Eindosieren von Waschmittel in dieser Stufe des Waschprogrammes sperrt, obwohl der erste Sensor das Vorhandensein von Wasser innerhalb der Einspülkammer signalisiert.

In der US-A-4 932 227 wird die Steuerung der Dosierung mittels des Abgriffs der Betriebszustände der Wasserzulaufventile beschrieben. Daher muß eine elektrische Verbindung zwischen der Zusatzeinrichtung und den jeweiligen Wasserventilen hergestellt werden.

Bei der Waschmaschine nach der EP-A-0 379 950 ist eine Dosiersteuerung für ein flüssiges Wäschebehandlungsmittel direkt mit der Programmsteuereinrichtung verbunden.

Die erfindungsgemäße Aufgabe liegt darin, ein Verfahren nach dem Oberbegriff des Anspruches 1 sowie eine Vorrichtung nach dem Oberbegriff des Anspruches 5 zu entwickeln, wobei die Vorrichtung erheblich einfacher an herkömmliche Waschmaschinen angebaut und insbesondere ohne den Einsatz qualifizierten Personals installiert werden kann.

Diese Aufgabe wird erfindungsgemäß dadurch gelöst, daß bei dem eingangs genannten Verfahren die vorbestimmbare Waschmittelmenge in diese Einspülkammer dosiert wird und daß weitere Dosierauslösungen bis zu einer erneuten Aktivierung gesperrt bleiben, bzw. durch die Ausgestaltung einer gattungsgemäßen Steuerungsvorrichtung in der Form, daß das Dosiersystem zum Dosieren der vorbestimmbaren Waschmittelmenge in diese Einspülkammer ausgelegt ist und daß eine Einrichtung vorhanden ist, die nur einen Dosiervorgang je Waschstufe während eines Maschinenzyklus ermöglicht.

Eine solche Dosiersteuerung hat den Vorteil, daß sie in einfachster Weise ohne Eingriff in die Waschmaschine oder das Dosiersystem installiert werden kann. Hierzu ist lediglich ein Feuchtesensor in den Einspülkammern anzuordnen, für deren zugehörige Waschstufe eine automatische Dosierung von Waschmitteln oder Waschhilfsmitteln gewünscht wird. Das Signal eines solchen Sensors beim Eindüsen von Einspülwasser ist an die Dosierung für das betreffende Waschmittel weiterzuleiten. Um sicherzustellen, daß je Waschstufe ein Waschmittel nur einmal dosiert wird, wird die Signalverbindung nach dem ersten Signalkontakt bis zu einer erneuten Aktivierung gesperrt.

In einer besonderen Ausgestaltung des Verfahrens, die eine extreme Vereinfachung darstellt, wird bei einem zweistufigen Waschverfahren nur die Dosierung für die zweite Waschstufe automatisiert, während die Dosierung für die erste Stufe mit der Ingangsetzung des Waschprozesses manuell ausgelöst wird. Diese manuelle Startauslösung bewirkt auch die erneute Aktivierung einer einmaligen Dosierung für die zweite Waschstufe. Um sich der individuellen Bedarfssituation des jeweiligen Waschprozesses in einfacher Weise vorteilhaft anpassen zu können, wird in einer weiteren Verfahrensvariante ein mindestens zweistufiger Mengenregler eingesetzt. Hierbei kann in Anpassung an die Bedarfsverhältnisse des Waschguts in einfacher Menge zweistufig wenig/viel oder dreistufig wenig/mittel/viel vorgegeben werden. In einer vorteilhaft einfachen Ausführung wird dieser Mengenregler manuell eingestellt.

Die erfindungsgemäße Steuerungseinrichtung für die Dosierung von Waschmitteln ist so einfach und unkompliziert, daß sie auch ohne den Einsatz qualifizierten Personals installiert werden kann, auch bei nachträglicher Einrichtung. Die von dieser Installation unberührte Waschmaschinensteuerung sorgt dafür, daß jeweils vor der nächsten Waschstufe Einspülwasser in die betreffende Einspülkammer gefördert wird. Sobald dieses Einspülwasser den Feuchtesensor benetzt, wird das Startsignal an das Dosiersystem weitergegeben und das jeweilige Waschmittel wird in die Einspülwasser mit dem benetzten Sensor gefördert. Ein solcher Feuchtesensor kann im einfachsten Fall aus einem einfachen Kabel mit zwei freiliegenden Polen bestehen, die bei Benetzung ein Signal erzeugen.

Auch ein Eingriff in die Dosiersteuerung ist nicht erforderlich, da hier einfach nur das Startsignal dem Dosiersystem zugeführt werden muß und die ohnehin vorhandene Dosiersteuerung dann die erforderlichen Maßnahmen veranlaßt. Erfindungsgemäß ist eine Einrichtung vorgesehen, die gewährleistet, daß während eines Waschmaschinenzyklus nur ein Dosiervorgang je Waschstufe ausgelöst wird. Dies könnte andernfalls bei einer Situation, in der das Einspülwasser über einen längeren Zeitraum in die Einspülkammer gefördert wird, als Zeit für die Dosierung des Waschmittels erforderlich ist, zu einer erneuten Auslösung des Dosiervorgangs führen. Eine solche Einrichtung kann in vorteilhafter Weise aus einem mit der Signalleitung dem Dosiersystem vorschaltbaren Aktivator bestehen, der nach dem ersten Signalkontakt die Leitung unterbricht und erst mit der Ingangsetzung eines neuen Maschinenzyklus erneut aktivierbar ist.

Auch ein Mengenregler, beispielsweise mit den Einstellungen wenig/viel oder wenig/mittel/viel, kann als separates Modul gemeinsam mit der Signalleitung konzipiert werden. Dieser Regler wird dann mit der Signalleitung an die Dosiersteuerung angeschlossen und kann dann für die Förderung einer entsprechend vorgegebenen Menge sorgen.

Diese beschriebenen und weitere Vorteile werden deutlich bei der Beschreibung eines Ausführungsbeispiels, das in der beigefügten Zeichnung dargestellt ist. Darin zeigt
- Fig. 1: schematisch die Verbindung von Einspülkammern einer Waschmaschine mit einem separaten Dosiersystem und
- Fig. 2: die Darstellung einer Einspülkammer in detaillierter schematischer Darstellung.

In Fig. 1 ist schematisch eine Waschmaschine 1 dargestellt, in der schematisch an der rechten oberen Vorderecke drei Einspülkammern 2 für Waschmittel oder Waschhilfsmittel angeordnet sind. Über die Einspüldüse 4 wird das Einspülwasser 5 durch die Waschmaschinensteuerung gefördert. Das Einspülwasser 5 benetzt den Feuchtesensor 7, der über die Signalleitung 8 ein entsprechendes Signal an den Signaleingang 11 des Dosierers oder des Dosiersystems 10 weitergibt. Dem Signaleingang 11 ist ein Aktivator 13 zugeordnet, der nach erstmaligem Signalkontakt pro Waschzyklus die Signalleitung unterbricht und erst mit Ingangsetzung eines neuen Maschinenzyklus wieder aktiviert wird.

Das Dosiersystem 10 steuert die Förderung einer entsprechenden Waschmittelmenge durch eine Dosierleitung 6 zum Dosieraustritt 9 an der Einspülkammer 2. Diese Menge ist durch einen Mengenregler 12 vorbestimmbar. Das Waschmittel tritt in die Einspülkammer 2 ein und wird durch das aus der Einspüldüse 4 austretende Einspülwasser 5 in den Einspültrichter 3 und von da in die Wasch- oder Behandlungstrommel eingespült.

Die in Fig. 1 innerhalb des Dosierers 10 dargestellten Mengenregler 12 und Aktivator 13 können in einfacher Weise auch dem Dosierer 10 getrennt vorgeschaltet werden, wenn diese Funktionen im Dosierer 10 nicht von vornherein vorhanden waren.

Die in Fig. 2 noch einmal im Detail veranschaulichte systematische Anordnung einer Einspülkammer 2 kann in vielfältiger Weise realisiert werden. Sie muß jedoch die beschriebenen Grundfunktionen ermöglichen. So können bei der Anordnung mehrerer Einspülkammern jeweils individuelle Dosierleitungen 6 zwischen Dosierkammeranschluß und Dosieraustritt 9 gezogen werden, wie dies in der Zeichnung dargestellt ist. Es können aber auch die individuellen Anschlüsse über Rohranschlußverteiler, sogenannte Manifolds, und eine dazwischenliegende gemeinsame Leitung geschaltet werden. An der Zuleitung für das Einspülwasser 5, der Signalleitung 8 und der Dosierleitung 6 sowie an der unter dem Einspültrichter 3 angeordneten Rohrleitung sind durch Pfeile die Fließrichtungen für Signale und Medien angegeben.

## Patentansprüche

1. Verfahren zur Steuerung der Dosierung von Waschmitteln in mehrstufig arbeitenden Waschmaschinen mit mindestens einer Einspülkammer, wobei der Eintritt von Wasser in eine Einspülkammer der Waschmaschine ohne Eingriff in die Waschmaschinensteuerung die einmalige Dosierung einer vorbestimmbaren Waschmittelmenge auslöst,
**dadurch gekennzeichnet,**
**daß** die vorbestimmbare Waschmittelmenge in diese Einspülkammer dosiert wird und daß weitere Dosierauslösungen bis zu einer erneuten Aktivierung gesperrt bleiben.

2. Verfahren nach Anspruch 1,
**dadurch gekennzeichnet,**
**daß** bei einem zweistufigen Waschverfahren mit dem Start des Waschvorgangs manuell die Dosierung des Waschmittels für die erste Stufe erfolgt und durch den Wassereintritt in die Einspülkammer für die zweite Stufe die Dosierung hierfür ausgelöst wird, wobei der manuelle Start die erneute Aktivierung auslöst.

3. Verfahren nach Anspruch 1 oder 2,
**dadurch gekennzeichnet,**
**daß** die Vorbestimmung der für eine Waschstufe zu dosierenden Waschmittelmenge über einen mindestens zweistufigen Mengenregler erfolgt.

4. Verfahren nach Anspruch 3,
**dadurch gekennzeichnet,**
**daß** der Mengenregler manuell eingestellt wird.

5. Steuerungsvorrichtung zur Durchführung eines Verfahrens zur Steuerung der Dosierung von Waschmitteln in mehrstufig arbeitenden Waschmaschinen (1) nach einem der vorstehenden Ansprüche, wobei in mindestens einer Einspülkammer (2) der Waschmaschine (1) ein Feuchtesensor (7) angeordnet und ohne Verbindung zur Waschmaschinensteuerung über eine Signalleitung (8) mit einem separaten Dosiersystem (10) verbunden ist und diese Anordnung so ausgebildet ist, daß bei Eintritt von Wasser (5) in eine mit dem Feuchtesensor (7) ausgestattete Einspülkammer (3) ein Signal erzeugt wird, das intern in der Dosiersteuerung des separaten Dosiersystems (10) verarbeitet wird und die Dosierung einer vorbestimmbaren Waschmittelmenge auslöst,
**dadurch gekennzeichnet,**
**daß** das Dosiersystem (10) zum Dosieren der vorbestimmbaren Waschmittelmenge in diese Einspülkammer (2) ausgelegt ist und daß eine Einrichtung (13) vorhanden ist, die nur einen Dosiervorgang je Waschstufe während eines Maschinenzyklus ermöglicht.

6. Steuerungsvorrichtung nach Anspruch 5,
**dadurch gekennzeichnet,**
**daß** die Einrichtung aus einem Aktivator (13) zur Unterbrechung der Signalleitung (8) nach dem ersten Signal besteht, der erst mit der Ingangsetzung eines neuen Waschmaschinenzyklus erneut aktivierbar ist.

7. Steuerungsvorrichtung nach Anspruch 5 oder 6,
**dadurch gekennzeichnet,**
**daß** ein mindestens zweistufiger Mengenregler (12) vorhanden ist, mit dem eine Vorbestimmung der für eine Waschstufe zu dosierenden Waschmittelmenge möglich ist, wobei der Mengenregler (12) vorzugsweise manuell einstellbar ist.

## Claims

1. Method of controlling the dosing of washing agents in washing machines, which operate in multi-stage manner, with at least one flushing-in chamber, wherein the entry of water into a flushing-in chamber of the washing machine triggers the single dosing of a predeterminable washing agent quantity without intervention in the washing machine control, **characterised in that** the predeterminable washing agent quantity is dosed into this flushing-in chamber and that further dosing releases remain blocked until a renewed activation.

2. Method according to claim 1, **characterised in that** in the case of a two-stage washing process the dosing of the washing agent for the first stage takes place manually at the start of the washing process and the dosing for the second stage is triggered by water entry into the flushing-in chamber for that stage, wherein the manual start triggers the renewed activation.

3. Method according to claim 1 or 2, **characterised in that** in the predetermination of the washing agent quantity to be dosed for one washing stage takes place by way of an at least two-stage quantity regulator.

4. Method according to claim 3, **characterised in that** in the quantity regulator is set manually.

5. Control device for carrying out a method for controlling the dosing of washing agents in washing machines (1), which operate in multi-stage manner, according to one of the preceding claims, wherein a moisture sensor (7) is arranged in at least one flushing-in chamber (2) of the washing machine (1) and is connected by way of a signal line (8) with a separate dosing system (10) without connection to the washing machine control and this arrangement is so constructed that on entry of water (5) into a flushing-in chamber (3) equipped with the moisture sensor (7) a signal is produced which is processed internally in the dosing control of the separate dosing system (10) and triggers the dosing of a predeterminable washing agent quantity, **characterised in that** the dosing system (10) is designed for dosing the predeterminable washing agent quantity into this flushing-in chamber (2) and that equipment (13) is present which enables only one dosing process per washing stage during a machine cycle.

6. Control device according to claim 5, **characterised in that** in the equipment consists of an activator (13) for interruption of the signal line (8) after the first signal, which can be reactivated only by the setting into operation of a new washing machine cycle.

7. Control device according to claim 5 or 6, **characterised in that** in at least one two-stage quantity regulator (12) is present, by which a predetermination is possible of the washing agent quantity which is to be dosed for a washing stage, wherein the quantity regulator (12) is preferably manually settable.

## Revendications

1. Procédé de commande du dosage d'agents de lavage dans des machines à laver fonctionnant en plusieurs étapes et comportant au moins une chambre d'injection dans laquelle l'entrée de l'eau déclenche le dosage unique d'une quantité d'agent de lavage qui peut être prédéterminée,
**caractérisé en ce que**
la quantité prédéterminable d'agent de lavage est dosée dans cette chambre d'injection et d'autres déclenchements de dosage restent bloqués jusqu'à une nouvelle activation.

2. Procédé selon la revendication 1,
**caractérisé en ce que**
dans un procédé de lavage à deux étapes, le dosage de l'agent de lavage pour la première étape a lieu manuellement avec le démarrage de la machine et l'entrée de l'eau dans la chambre d'injection pour la deuxième étape déclenche le dosage, la nouvelle activation étant déclenchée par le démarrage manuel.

3. Procédé selon la revendication 1 ou 2,
**caractérisé en ce que**
la détermination préalable de la quantité d'agent de lavage à doser pour une étape est assurée par un régleur de quantité à au moins deux étapes.

4. Procédé selon la revendication 3,
**caractérisé en ce que**
le régleur de quantité est réglé manuellement.

5. Dispositif de commande pour la mise en oeuvre d'un procédé de commande du dosage d'agents de lavage dans des machines à laver (1) fonctionnant en plusieurs étapes selon une des revendications précédentes, avec, dans au moins une chambre d'injection (2) de la machine (1) un détecteur d'humidité (7) qui n'est pas relié à la commande de la machine, mais est relié par un conducteur de signaux (8) à un système de dosage (10) séparé, ce système étant conçu de manière que l'entrée de l'eau (5) dans une chambre d'injection (3) équipée du détecteur d'humidité (7) génère un signal qui est exploité dans la commande de dosage du système de dosage séparé (10) et déclenche le dosage d'une quantité prédéterminable d'agent de lavage,
**caractérisé en ce que**
le système de dosage (10) servant à doser la quantité prédéterminable d'agent de lavage est logé dans la chambre d'injection, et un dispositif (13) permet une seule opération de dosage par étape de lavage, pendant le cycle de la machine.

6. Dispositif selon la revendication 5,
**caractérisé en ce que**
le dispositif est composé d'un activateur (13) qui interrompt le conducteur de signaux (8) après le premier signal et qui ne peut être réactivé qu'après la mise en route d'un nouveau cycle de la machine à laver.

7. Dispositif selon la revendication 5 ou 6,
**caractérisé en ce qu'**
il comporte un régleur de quantité (12) à au moins deux étapes, permettant de définir à l'avance la quantité d'agent de lavage à doser pour une étape de lavage, ce régleur (12) pouvant avantageusement être réglé à la main.
